# EUROPÄISCHE PATENTSCHRIFT

(11) **EP 2 387 055 B1**
(45) Veröffentlichungstag und Bekanntmachung des Hinweises auf die Patenterteilung: **02.07.2014**
(21) Anmeldenummer: 11003811.4
(22) Anmeldetag: 10.05.2011
(51) Int. Cl.: H01H 9/34, H01H 71/08

(54) **Installationsschaltgerät**
Installation switching device
Commutateur d'installation

(30) Priorität: 12.05.2010 DE 102010020343
(43) Veröffentlichungstag der Anmeldung: 16.11.2011
(73) Patentinhaber: ABB AG, 68309 Mannheim (DE)
(72) Erfinder: Hofmann, Manfred, 69412 Eberbach (DE); Ludovici, Rainer, 69214 Eppelheim (DE); Eppe, Klaus-Peter, 69429 Waldbrunn (DE); Majewski, Joachim, 69221 Dossenheim (DE); Pump, Wolfgang, 09427 Ehrenfriedersdorf (DE)

(56) Entgegenhaltungen:
- DE-A1-102006 027 140
- DE-A1-102008 017 472
- FR-A1- 2 882 610
- US-A1- 2008 116 173

## Beschreibung

Die Erfindung betrifft ein Installationsschaltgerät mit einem Gehäuse, das eine obere Breitseite, eine untere Breitseite, eine Frontseite, eine Befestigungsseite und eine Schmalseite umfasst, und mit einer Lichtbogenlöscheinrichtung, wobei in dem Gehäuse ein Zwischenstück so angeordnet ist, dass die Lichtbogenlöscheinrichtung in einem Teilraum zwischen der oberen Breitseite und dem Zwischenstück aufgenommen ist, und wobei eine parallel zu den Breitseiten verlaufende Abluftwand mit der oberen Breitseite einen ersten Abluftkanal bildet, der den Abgasstrom aus dem der Schmalseite zuweisenden Ende der Lichtbogenlöscheinrichtung zu einer ersten Abluftöffnung in der Schmalseitenwand des Gehäuses leitet, gemäß dem Oberbegriff des Anspruchs 1.

Ein solches Installationsschaltgerät ist beispielsweise ein selektiver Hauptleitungsschutzschalter, wie er aus der DE 10 2008 017 472 A1 bekannt ist. Die Offenbarung der DE 10 2008 017 472 A1 soll bezüglich des Aufbaus und der Funktionsweise eines selektiven Hauptleitungsschutzschalters in den Offenbarungsgehalt der vorliegenden Erfindung mit einbezogen sein.

Der Abgasstrom aus der Lichtbogenlöscheinrichtung wird bei dem Installationsschaltgerät, wie es in der DE 10 2008 017 472 A1 beschrieben ist, über einen Abgaskanal, der zwischen der Abluftwand des Zwischenstücks und der oberen Breitseite des Gehäuses verläuft, und der durch Rippen auf der Abluftwand in parallel zueinander verlaufende Teilkanäle unterteilt ist, zu einer Reihe von Abluftöffnungen in der Schmalseite des Gehäuses geführt.

Es ist die Aufgabe der vorliegenden Erfindung, ein gattungsgemäßes Installationsschaltgerät so weiterzuentwickeln, dass die Abluftführung verbessert ist, so dass auch hohe Schaltleistungen bei kompaktem Aufbau erreicht werden können.

Die Aufgabe wird gelöst durch ein gattungsgemäßes Installationsschaltgerät mit den kennzeichnenden Merkmalen des Anspruchs 1.

Erfindungsgemäß also ist an der Schmalseite zwischen der Abluftwand des Zwischenstücks und der unteren Breitseite ein Klemmenisolierteil angeordnet, mit einer Klemmraumtrennwand, und in der Abluftwand des Zwischenstücks ist eine Zwischenöffnung vorhanden, die mit einer Isolierteilöffnung in dem Klemmenisolierteil fluchtet, so dass ein zweiter Abluftkanal gebildet ist, der einen ersten Teilstrom der Abgase von der Zwischenöffnung ausgehend zwischen der Klemmraumtrennwand und der unteren Breitseite zu einer zweiten Abluftöffnung in der Schmalseitenwand führt.

Der Einsatz des erfindungsgemäßen Klemmenisolierteils ermöglicht in vorteilhafter Weise, dass ein zusätzlicher, zweiter Abgaskanal entstehen kann, so dass neben dem Abgasstrom ein erster Teilstrom an einer anderen Stelle aus dem Gerät herausgeführt werden kann. Es sind erfindungsgemäß nun in zwei Bereichen der Schmalseitenwand Austrittsöffnungen für die abgase vorhanden. Damit kann eine größere Menge Abgas ausströmen, der Druck im Bereich der Lichtbogenlöscheinrichtung kann schneller abgebaut werden, und das Gehäuseinnere wird weniger durch Ablagerungen aus den Abgasen verunreinigt. Insgesamt kann daher eine höhere Schaltleistung bei kompaktem Gesamtaufbau erreicht werden.

Gemäß einer vorteilhaften Ausführungsform der Erfindung bilden die Klemmraumtrennwand des Klemmenisolierteils und die Abluftwand des Zwischenstücks im Bereich der Schmalseitenwand einen zur Schmalseite hin offenen Klemmenraum zur Aufnahme einer Anschlussklemme. Das Klemmenisolierteil bildet also einen Teil des Klemmenaufnahmeraums. Der erste Teilstrom wird also um den Klemmenaufnahmeraum herum geleitet. Die beiden Austrittsstellen für die Abgase befinden sich somit zu beiden Seiten der Anschlussklemme.

Gemäß einer weiteren vorteilhaften Ausführungsform der Erfindung ist die Schmalseitenwand teilweise durch eine erste und zweite Platte gebildet, die an dem Zwischenstück und dem Klemmenisolierteil angeformt sind.

Gemäß einer weiteren vorteilhaften Ausführungsform der Erfindung weist die erste Platte eine Ausbuchtung an ihrer der vorderen Breitseite zuweisenden Schmalseite, so dass die erste Abluftöffnung im Bereich der Ausbuchtung zwischen der ersten Platte und der vorderen Breitseite des Gehäuses gebildet ist.

Gemäß einer weiteren vorteilhaften Ausführungsform der Erfindung weist die zweite Platte wenigstens eine Ausbuchtung an ihrer der hinteren Breitseite zuweisenden Schmalseite auf, so dass die zweite Abluftöffnung im Bereich der Ausbuchtung zwisehen der zweiten Platte und der hinteren Breitseite des Gehäuses gebildet ist.

Gemäß einer weiteren vorteilhaften Ausführungsform der Erfindung ist an die Abluftwand ein den ersten Abluftkanal zur Befestigungsseite hin begrenzender Steg angeformt, der eine Stegöffnung trägt, so dass ein zweiter Teilstrom der Abgase durch die Stegöffnung zu der Befestigungsseite und dort durch eine dritte Abluftöffnung nach außen geleitet wird. Somit wird der weitere Vorteil erzielt, dass der Abgasstrom auf insgesamt drei Teilströme aufgeteilt wird, die an drei unterschiedlichen Stellen das Gerät verlassen können, wodurch ein Abbau des Überdrucks im Gerät nach entstandener Kurzschlussstromunterbrechung sehr effektiv erfolgt und die Abgase sehr schnell aus dem Gerät ausgeleitet werden.

Gemäß einer weiteren vorteilhaften Ausführungsform der Erfindung sind an der Abluftwand des Zwischenstücks Führungsstege angebracht, die die Abgase aus der Lichtbogenlöscheinrichtung auf den Abgasstrom und den ersten und zweiten Teilstrom aufteilen.

Weitere vorteilhafte Ausgestaltungen und Verbesserungen der Erfindung und weitere Vorteile sind den weiteren Unteransprüchen zu entnehmen.

Anhand der Zeichnungen, in denen ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: schematisch eine Teil-Schnittansicht auf ein geöffnetes Installationsschaltgerät von der Frontseite her,
- Figur 2: eine perspektivische Ansicht eines erfindungsgemäßen Installationsschaltgerätes von der Schmalseite her,
- Figur 3: eine perspektivische Teil-Ansicht in den Abluftbereich eines erfindungsgemäßen Installationsschaltgerätes bei entfernter oberer Breitseite, sowie
- Figur 4: eine Teil-Ansicht von der unteren Breitseite her auf den Abluftbereich des eines erfindungsgemäßen Installationsschaltgerätes.

In den Figuren sind gleiche oder gleichwirkende Bauelemente oder Baugruppen mit denselben Bezugsziffern bezeichnet.

Figur 1 zeigt in sehr schematischer Darstellung einen Ausschnitt aus einem Installationsschattgerät 1, die Figuren 2 bis 4 zeigen perspektivische Teil-Ansichten eines ausgeführten Installationsschaltgerätes 1. Das Installationsschaltgerät 1 hat ein Gehäuse 2, das eine obere Breitseite 3, eine untere Breitseite 4, eine Frontseite 7, eine Befestigungsseite 6 und eine Schmalseite 5 umfasst, und mit einer Lichtbogenlöscheinrichtung 8. Die Lichtbogenlöscheinrichtung 8 ist eine Anordnung von übereinander gestapelten Lichtbogenlöschblechen, wie in der Figur 3 am rechten Rand zu erkennen, und im Prinzip bekannt.

In dem Gehäuse 2 ist ein Zwischenstück 9 so angeordnet, dass die Lichtbogenlöscheinrichtung 8 in einem Teilraum 10 zwischen der oberen Breitseite 3 und dem Zwischenstück 9 aufgenommen ist. Eine parallel zu den Breitseiten 3, 4 verlaufende Abluftwand 11 bildet mit der oberen Breitseite 3 einen ersten Abluftkanal 12, der den Abgasstrom 13 aus dem der Schmalseite 5 zuweisenden Ende 14 der Lichtbogenlöscheinrichtung 8 zu einer ersten Abluftöffnung 15 in der Schmalseitenwand 5 des Gehäuses 2 leitet.

An der Schmalseite 5 ist zwischen der Abluftwand 11 des Zwischenstücks 9 und der unteren Breitseite 4 ein Klemmenisolierteil 16 angeordnet. Es hat eine Klemmraumtrennwand 17, und in der Abluftwand 11 des Zwischenstücks 9 ist eine Zwischenöffnung 18 vorhanden, die mit einer Isolierteilöffnung 19 in dem Klemmenisolierteil 16 fluchtet. Dadurch ist ein zweiter Abluftkanal 20 gebildet, der einen ersten Teilstrom 21 der Abgase von der Zwischenöffnung 18 ausgehend zwischen der Klemmraumtrennwand 17 und der unteren Breitseite 4 zu einer zweiten Abluftöffnung 22 in der Schmalseitenwand 5 führt.

Die Klemmraumtrennwand 17 des Klemmenisolierteils 16 und die Abluftwand 11 des Zwischenstücks 9 bilden im Bereich der Schmalseitenwand 5 einen zur Schmalseite 5 hin offenen Klemmenraum 23 zur Aufnahme einer Anschlussklemme. Dabei ist die Schmalseitenwand 5 teilweise durch eine erste und zweite Platte 24, 25 gebildet, die an dem Zwischenstück 9 und dem Klemmenisolierteil 16 angeformt sind.

Die erste Platte 24 weist eine Ausbuchtung 26 an ihrer der oberen Breitseite 3 zuweisenden Schmalseite 5 auf. Wenn die obere Breitseite 3 des Gehäuses aufgesetzt ist, entsteht so zwischen der oberen Breitseite 3 und der ersten Platte ein länglicher Schlitz, der die erste Abluftöffnung 15 bildet. Diese ist also im Bereich der Ausbuchtung 26 zwischen der ersten Platte 24 und der obere Breitseite 3 des Gehäuses 2 gebildet.

Auch die die zweite Platte 25 weist wenigstens eine Ausbuchtung 27 an ihrer der untere Breitseite 4 zuweisenden Schmalseite 5 auf, so dass die zweite Abluftöffnung 22 im Bereich der Ausbuchtung 27 zwischen der zweiten Platte 5 und der hinteren Breitseite 4 des Gehäuses 2 gebildet ist. Wie in der Fig. 4 zu sehen, ist die zweite Ausbuchtung hier durch eine kammartige Struktur realisiert, so dass die zweite Abluftöffnung 22 eine Reihe von übereinander angeordneten kleineren Einzellöchern ist.

An die Abluftwand 11 ist ein den ersten Abluftkanal 12 zur Befestigungsseite 6 hin begrenzender Steg 28 angeformt, sieh Fig. 3. Dieser Steg 28 führt die Abgase aus der Lichtbogenlöscheinrichtung heraus parallel zur Befestigungsseite zu den ersten und zweiten Abluftöffnungen 15, 22. Kurz hinter dem Ende 14 der Lichtbogenlöscheinrichtung 8 ist eine Stegöffnung 29 angebracht, die den Steg 28 in Richtung auf die Befestigungsseite 6 hin öffnet. Dadurch kann in zweiter Teilstrom 30 der Abgase durch die Stegöffnung 29 zu der Befestigungsseite 6 und dort durch eine dritte Abluftöffnung 31 nach außen geleitet werden. Die dritte Abluftöffnung 31 entsteht durch eine rillenartige Ausnehmung an der der Befestigungsseite 6 zuweisenden Kante des Zwischenstücks 9. Die obere Breitseite 3 des Gehäuses 2 hat an dieser Stelle eine Ausnehmung. Wenn die obere Breitseite 3 des Gehäuses 2 auf das Zwischenstück 9 aufgesetzt wird, entsteht dann an dieser Stelle die dritte Abluftöffnung 31.

An der Abluftwand 11 des Zwischenstücks 9 sind Führungsstege 32 angebracht, die die Abgase aus der Lichtbogenlöscheinrichtung 8 auf den Abgasstrom 13 und den ersten und zweiten Teilstrom 21, 30 aufteilen. Ein erster, zentraler Steg 33 teilt den Abgasstrom in einen oberen und unteren Teilstrom auf. Der erste Steg trägt an seinem freien Ende eine Y-artige Verzweigung mit zwei Y-Schenkein 34, 35. Dadurch wird der obere Teilstrom nach oben in Richtung auf die Frontseite hin abgelenkt, und ein Teil des oberen Teilstroms wird so der Zwischenöffnung 18 zugeführt. Ein anderer Teil des oberen Teilstroms umströmt den Y-Schenkel 35 und gelangt zu der ersten Abluftöffnung 15.

Entsprechend wir ein erster Teil des unteren Teilstroms durch den unteren Y-Schenkel 34 nach unten in Richtung auf die Befestigungsseite 6 hin abgelenkt, wo er der dritten Abluftöffnung 31 zugeführt wird. Ein zweiter Teil des unteren Teilstrom umströmt den unteren Y-Schenkel 34 und gelangt ebenfalls zu der ersten Abluftöffnung 15.

Die vorliegende Erfindung umfasst neben den beschriebenen Ausführungsbeispielen auch beliebige Kombinationen bevorzugter Ausführungsformen sowie einzelner Ausgestaltungsmerkmale oder Weiterbildungen, sofern diese sich nicht gegenseitig ausschließen.

### Bezugszeichenliste

- 1: Installationsschaltgerät
- 2: Gehäuse
- 3: obere Breitseite
- 4: untere Breitseite
- 5: Schmalseite
- 6: Befestigungsseite
- 7: Frontseite
- 8: Lichtbogenlöscheinrichtung
- 9: Zwischenstück
- 10: Teilraum
- 11: Abluftwand
- 12: erster Abluftkanal
- 13: Abgasstrom
- 14: Ende der Lichtbogenlöscheinrichtung
- 15: erste Abluftöffnung
- 16: Klemmenisolierteil
- 17: Klemmenraumtrennwand
- 18: Zwischenöffnung
- 19: Isolierteilöffnung
- 20: zweiter Abluftkanal
- 21: erster Teilstrom
- 22: zweite Abluftöffnung
- 23: Klemmenraum
- 24: erste Platte
- 25: zweite Platte
- 26: Ausbuchtung
- 27: Ausbuchtung
- 28: Steg
- 29: Stegöffnung
- 30: zweiter Teilstrom
- 31: dritte Abluftöffnung
- 32: Führungssteg
- 33: zentraler Steg
- 34: Y-Schenkel
- 35: Y-Schenkel

## Patentansprüche

1. Installationsschaltgerät (1), mit einem Gehäuse (2), das eine obere Breitseite (3), eine untere Breitseite (4), eine Frontseite (7), eine Befestigungsseite (6) und eine Schmalseite (5) umfasst, und mit einer Lichtbogenlöscheinrichtung (8), wobei in dem Gehäuse (2) ein Zwischenstück (9) so angeordnet ist, dass die Lichtbogenlöscheinrichtung (8) in einem Teilraum (10) zwischen der oberen Breitseite (3) und dem Zwischenstück (9) aufgenommen ist, und wobei eine parallel zu den Breitseiten (3, 4) verlaufende Abluftwand (11) mit der oberen Breitseite (3) einen ersten Abluftkanal (12) bildet, der den Abgasstrom (13) aus dem der Schmalseite (5) zuweisenden Ende (14) der Lichtbogenldscheinrichtung (8) zu einer ersten Abluftöffnung (15) in der Schmalseitenwand (5)des Gehäuses (2) leitet,
**dadurch gekennzeichnet, dass** an der Schmalseite (5) zwischen der Abluftwand (11) des Zwischenstücks (9) und der unteren Breitseite (4) ein Klemmenisolierteil (16) angeordnet ist mit einer Klemmraumtrennwand (17), dass in der Abluftwand (11) des Zwischenstücks (9) eine Zwischenöffnung (18) vorhanden ist, die mit einer Isolierteilöffnung (19) in dem Klemmenisolierteil (16) fluchtet, so dass ein zweiter Abluftkanal (20) (12) gebildet ist, der einen ersten Teilstrom (21) der Abgase von der Zwischenöffnung (18) ausgehend zwischen der Klemmraumtrennwand (17) und der unteren Breitseite (4) zu einer zweiten Abluftaffnung (22) in der Schmalseitenwand (5) führt.

2. Installationsschaltgerät (1) nach Anspruch 1, **dadurch gekennzeichnet, dass** die Klemmraumtrennwand (17) des Klemmenisolierteils (16) und die Abluftwand (11) des Zwischenstücks (9) im Bereich der Schmalseitenwand (5) einen zur Schmalseite (5) hin offenen Klemmenraum (23) zur Aufnahme einer Anschlussklemme bilden.

3. Installationsschaltgerät (1) nach Anspruch 2, **dadurch gekennzeichnet, dass** die Schmalseitenwand (5) teilweise durch eine erste und zweite Platte (24, 25) gebildet ist, die an dem Zwischenstück (9) und dem Klemmenisolierteil (16) angeformt sind.

4. Installationsschaltgerät (1) nach Anspruch 3, **dadurch gekennzeichnet, dass** die erste Platte (24) eine Ausbuchtung (26) an ihrer der oberen Breitseite (3) zuweisenden Schmalseite (5) aufweist, so dass die erste Abluftöffnung (15) im Bereich der Ausbuchtung (26) zwischen der ersten Platte (24) und der obere Breitseite (3) des Gehäuses (2) gebildet ist.

5. Installationsschaltgerät (1) nach Anspruch 3, **dadurch gekennzeichnet, dass** die zweite Platte (25) wenigstens eine Ausbuchtung (27) an ihrer der untere Breitseite (4) zuweisenden Schmalseite (5) aufweist, so dass die zweite Abluftöffnung (22) im Bereich der Ausbuchtung (27) zwischen der zweiten Platte (25) und der hinteren Breitseite (4) des Gehäuses (2) gebildet ist.

6. Installationsschaltgerät (1) nach Anspruch 1, **dadurch gekennzeichnet, dass** an die Abluftwand (11) ein den ersten Abluftkanal (12) zur Befestigungsseite (6) hin begrenzender Steg (28) angeformt ist, der eine Stegöffnung (29) trägt, so dass ein zweiter Teilstrom (30) der Abgase durch die Stegöffnung (29) zu der Befestigungsseite (6) und dort durch eine dritte Abluftöffnung (31) nach außen geleitet wird.

7. Installationsschaltgerät (1) nach Anspruch 1, **dadurch gekennzeichnet, dass** an der Abluftwand (11) des Zwischenstücks (9) Führungsstege (32) angebracht sind, die die Abgase aus der Lichtbogenlöscheinrichtung (8) auf den Abgasstrom (13) und den ersten und zweiten Teilstrom (21, 30) aufteilen.

## Claims

1. Installation switching device (1) having a housing (2) which comprises a top broad face (3), a bottom broad face (4), a front face (7), a fastening face (6) and a narrow face (5), and having an arc-quenching device (8), wherein an intermediate piece (9) is arranged in the housing (2) such that the arc-quenching device (8) is accommodated in a sub-area (10) between the top broad face (3) and the intermediate piece (9), and wherein a discharge-air wall (11), which runs parallel to the broad faces (3, 4), forms a first exhaust-air channel (12) with the top broad face (3), the said first exhaust-air channel conducting the exhaust-gas stream (13) out of that end (14) of the arc-quenching device (8) which faces the narrow face (5) to a first exhaust-air opening (15) in the narrow-face wall (5) of the housing (2), **characterized in that** a terminal insulating part (16) is arranged on the narrow face (5) between the exhaust-air wall (11) of the intermediate piece (9) and the bottom broad face (4) by way of a terminal-area partition wall (17), **in that** an intermediate opening (18) is present in the exhaust-air wall (11) of the intermediate piece (9), the said intermediate opening being aligned with an insulating-part opening (19) in the terminal insulating part (16), so that a second exhaust-air channel (20) (12) is formed, the said second exhaust-air channel leading a first partial stream (21) of the exhaust gases, starting from the intermediate opening (18), between the terminal-area partition wall (17) and the bottom broad face (4), to a second exhaust-air opening (22) in the narrow-face wall (5).

2. Installation switching device (1) according to Claim 1, **characterized in that** the terminal-area partition wall (17) of the terminal insulating part (16) and the exhaust-air wall (11) of the intermediate piece (9) form, in the region of the narrow-face wall (5), a terminal area (23), which is open in the direction of the narrow face (5), for accommodating a connection terminal.

3. Installation switching device (1) according to Claim 2, **characterized in that** the narrow-face wall (5) is partially formed by a first and second panel (24, 25) which are integrally formed on the intermediate piece (9) and the terminal insulating part (16).

4. Installation switching device (1) according to Claim 3, **characterized in that** the first panel (24) has a convex portion (26) on its narrow face (5) which faces the top broad face (3), so that the first exhaust-air opening (15) is formed in the region of the convex portion (26) between the first panel (24) and the top broad face (3) of the housing (2).

5. Installation switching device (1) according to Claim 3, **characterized in that** the second panel (25) has at least one convex portion (27) on its narrow face (5) which faces the bottom broad face (4), so that the second exhaust-air opening (22) is formed in the region of the convex portion (27) between the second panel (25) and the rear broad face (4) of the housing (2).

6. Installation switching device (1) according to Claim 1, **characterized in that** a web (28), which bounds the first exhaust-air channel (12) in the direction of the fastening face (6), is integrally formed on the exhaust-air wall (11), the said web (28) having a web opening (29), so that a second partial stream (30) of the exhaust gases is conducted through the web opening (29) on the fastening face (6) and, there, through a third exhaust-air opening (31) to the outside.

7. Installation switching device (1) according to Claim 1, **characterized in that** guide webs (32) are fitted to the exhaust-air wall (11) of the intermediate piece (9), the said guide webs dividing the exhaust gases from the arc-quenching device (8) between the exhaust-gas stream (13) and the first and second partial streams (21, 30).

## Revendications

1. Appareil (1) de commutation d'installation, doté d'un boîtier (2) comprenant un côté supérieur large (3), un côté inférieur large (4), un côté avant (7), un côté de fixation (6) et un côté étroit (5) et d'un dispositif (8) d'extinction d'arc lumineux,
une pièce intermédiaire (9) étant disposée dans le boîtier (2) de telle sorte que le dispositif (8) d'extinction d'arc lumineux soit repris dans une partie (10) de l'espace située entre le côté supérieur large (3) et la pièce intermédiaire (9),
une paroi (11) d'évacuation d'air qui s'étend parallèlement aux côtés larges (3, 4) formant avec le côté supérieur large (3) un premier canal (12) d'évacuation d'air qui conduit l'écoulement (13) de gaz évacué hors de l'extrémité (14) du dispositif (8) d'extinction de l'arc lumineux tourné vers le côté étroit (5) vers une première ouverture (15) d'évacuation d'air prévue dans la paroi (5) du côté étroit du boîtier (2),
**caractérisé en ce que**
une partie isolante de serrage (16) dotée d'une paroi (17) de séparation de l'espace de serrage est disposée sur le côté étroit (5) entre la paroi (11) d'évacuation d'air de la pièce intermédiaire (9) et le côté inférieur large (4),
**en ce qu'**une ouverture intermédiaire (18) alignée sur une ouverture (19) de la partie isolante de borne (16) est prévue dans la paroi (11) d'évacuation d'air de la pièce intermédiaire (9) de telle sorte qu'un deuxième canal (20) (12) d'évacuation d'air soit formé pour conduire un premier écoulement partiel (21) des gaz évacués depuis l'ouverture intermédiaire (18) située entre la paroi (17) de séparation de l'espace de borne et le côté inférieur large (4) vers une deuxième ouverture (22) d'évacuation d'air prévue dans la paroi (5) du côté étroit.

2. Appareil (1) de commutation d'installation selon la revendication 1, **caractérisé en ce que** la paroi (17) de séparation de l'espace de borne de la partie isolante de serrage (16) et la paroi (11) d'évacuation d'air de la pièce intermédiaire (9) forment au niveau de la paroi (5) du côté étroit un espace de borne (23) ouvert en direction du côté étroit (5) et reprenant une borne de raccordement.

3. Appareil (1) de commutation d'installation selon la revendication 2, **caractérisé en ce que** la paroi (5) du côté étroit est formée en partie par une première et une deuxième plaque (24, 25) formées sur la pièce intermédiaire (9) et la partie isolante de borne (16).

4. Appareil (1) de commutation d'installation selon la revendication 3, **caractérisé en ce que** la première plaque (24) présente une découpe (26) sur son côté étroit (5) tourné vers le côté supérieur large (3) de telle sorte que la première ouverture (15) d'évacuation d'air soit formée au niveau de la découpe (26) entre la première plaque (24) et le côté supérieur large (3) du boîtier (2).

5. Appareil (1) de commutation d'installation selon la revendication 3, **caractérisé en ce que** la deuxième plaque (25) présente au moins une découpe (27) sur son côté étroit (5) tourné vers le côté inférieur large (4) de telle sorte que la deuxième ouverture (22) d'évacuation d'air soit formée au niveau de la découpe (27) entre la deuxième plaque (25) et le côté arrière large (4) du boîtier (2).

6. Appareil (1) de commutation d'installation selon la revendication 1, **caractérisé en ce qu'**une nervure (28) qui délimite le premier canal (12) d'évacuation d'air en direction du côté de fixation (6) est formée sur la paroi (11) d'évacuation d'air et porte une ouverture de nervure (29) de telle sorte qu'un deuxième écoulement partiel (30) des gaz évacués soit guidé par l'ouverture (29) de la nervure en direction du côté de fixation (6) et de là vers l'extérieur par une troisième ouverture (31) d'évacuation d'air.

7. Appareil (1) de commutation d'installation selon la revendication 1, **caractérisé en ce que** des nervures de guidage (32) sont ménagées sur la paroi (11) d'évacuation d'air de la pièce intermédiaire (9) pour diviser les gaz évacués hors du dispositif (8) d'extinction de l'arc lumineux en l'écoulement (13) de gaz évacués et le premier et le deuxième écoulement partiel (21, 30).
